# EUROPÄISCHE PATENTSCHRIFT

(11) **EP 1 172 515 B1**
(45) Veröffentlichungstag und Bekanntmachung des Hinweises auf die Patenterteilung: **21.12.2005**
(21) Anmeldenummer: 01113327.9
(22) Anmeldetag: 31.05.2001
(51) Int. Cl.: E06B 9/88

(54) **Endlagenabschaltvorrichtung**
End position switching device
Dispositif d'interrupteur de fin de course

(30) Priorität: 11.07.2000 DE 10033550
(43) Veröffentlichungstag der Anmeldung: 16.01.2002
(73) Patentinhaber: Gerhard Geiger GmbH & Co., 74321 Bietigheim-Bissingen (DE)
(72) Erfinder: Dangel, Hans-Michael, 74391 Erligheim (DE)
(74) Vertreter: Jeck, Anton

(56) Entgegenhaltungen:
- EP-A- 0 665 361
- DE-A- 3 011 260
- US-A- 4 372 367

## Beschreibung

Die Erfindung betrifft eine auf eine Differenzgetriebe basierende Endlagenabschaltvorrichtung einer von einem Elektroantrieb angetriebenen Jalousie gemäß dem Oberbegriff des Anspruchs 1.

Derartige Endlagenabschaltvorrichtungen sind beispielsweise durch die EP-A1-0 844 633 und die EP-B1-0 665 361 bekannt. Bei diesen bekannten Endlagenabschaltvorrichtungen sind die Kerben in den Schaltscheiben in der Regel als einfache V-förmige Einschnitte ausgebildet. Wenn die Schaltarmspritze in die eine gleiche Umfangsposition einehmenden Kerben der zwei Schaltscheiben einfällt, so kann es nach dem Abschalten des Elektroantriebs durch die Endlagenabschaltvorrichtung durch einen unzulässig großen Nachlauf dazu kommen, dass die Schaltscheiben noch weiterdrehen und dabei die Schaltarmspitze des Schaltarms wieder aus den Kerben herausgebracht wird. Der Motorstromkreis wird dann über den Mikroschalter wieder geschlossen, so dass der Elektroantrieb unbeabsichtigt weiterläuft. Der Nachlauf ist der Winkel, den die Abtriebswelle des Elektroantriebs und damit das Antriebsritzel der Endlagenabschaltvorrichtung nach dem Abschalten im stromlosen Zustand überstreicht. Er ist abhängig vom Übersetzungsverhältnis zwischen Drehzahl der Antriebswelle (Motorwelle) und der Drehzahl der Schaltscheibe, dem Ansprechverhalten und Wirksamkeit der Bremse und der Massenträgheit der rotierenden Teile. Zusätzlich kann sich durch Verschleiß die Bremswirkung verschlechtern, wodurch sich der Nachlauf vergrößert. Eine sichere Funktion ist nur durch eine vom Nachlauf unabhängige Endlagenabschaltvorrichtung möglich, die aber beim Bekannten mit relativ hohem konstruktivem Aufwand verbunden ist.

Durch die DE-C2-30 11 260 ist eine Schaltvorrichtung für den elektrischen Antrieb von Rollläden bekannt, die zwei mit verschiedenen Geschwindigkeiten angetriebene Nockenräder mit Profilkerben hat, in die zwei Schaltarmspitzen (Tastteile) zur Betätigung eines Schalters eingreifen können. Die rückwärtige Wandung jeder Profilkerbe ist nach hinten und seitlich nach außen abgeschrägt und geht in einen Nockenabschnitt über, dessen Radialhöhe etwa dem Profilkerbentiefstpunkt entspricht. Die Schaltarmspitzen und die abgeschrägten Wandungen der Profilkerben gleiten beim Weiterdrehen der Nockenräder aneinander und verschieben sich seitlich elastisch gegeneinander.

Die Aufgabe der Erfindung besteht daher darin, eine einfache Endlagenabschaltvorrichtung der im Oberbegriff des Anspruchs 1 genannten Art zu schaffen, bei der eine sichere Abschaltung des Elektroantriebs nach Erreichen der Endlage gewährleistet bleibt.

Diese Aufgabe wird mit den Merkmalen des Anspruchs 1 gelöst.

Ein weiterer Vorteil der Erfindung besteht darin, dass das offene Bogensegment der auf dem Umfang der Schaltscheibe angeordneten Kerben durch eine unsymmetrische Ausbildung minimal gehalten werden kann. Dadurch kann das Zähnezahlverhältnis des Differenzgetriebes möglichst nahe 1 gewählt werden, wodurch ein großer Einstellbereich der Endlagenabschaltvorrichtung entsteht. Die Relativbewegung der Schaltscheiben zueinander und die Länge der offenen Bogensegmente müssen so aufeinander abgestimmt sein, dass die offenen Bogensegmente der beiden Schaltscheiben eine Umdrehung vor der eigentlichen Endlage so zueinander versetzt sind, dass die Schaltarmspitze nicht einfallen kann. Je kleiner das offene Bogensegment ist, desto geringer muss die Relativbewegung pro Umdrehung der Schaltscheiben zueinander sein. Je geringer die Relativbewegung ist, desto näher liegt dass Zähnezahlverhältnis des Differenzgetriebes bei 1.

Bei der erfindungsgemäßen Endlagenabschaltvorrichtung wurde für den zur Verfügung stehenden Bauraum die Zähnezahlen der Zahnräder z.B. mit z₁ =40 und z₂ = 41 gewählt, wodurch sich ein Zähnezahlverhältnis von u = 1,025 ergibt. Das bedeutet, dass nach genau z₁*u = 41 Umdrehungen - von Kerben gleicher Umfangsposition ausgehend - die Kerben wieder die gleiche Umfangsposition zueinander einnehmen. Durch eine Übersetzung i=0,5 zwischen Antriebsritzel und Zahnrad z₁ =40 ergibt sich ein nutzbarer Einstellbereich der Endlagenabschaltvorrichtung von <82 (z₁*u/i = 82) Umdrehungen, was für den Einsatzzweck ausreichend ist.

Gemäß einer vorteilhaften, weiteren Ausbildung der Erfindung ist die Schaltkulisse als zur benachbarten Schaltscheibe hin offene Nut unter Schaffung einer bogenförmigen, radial nach außen liegenden Nutwand ausgebildet.

Eine weitere Ausbildung der Erfindung ist so getroffen, dass die Schaltarmspitze zwei seitlich nach außen stehende Stege zur Aufnahme in den Kerben und Kulissen der Schaltscheiben aufweist und dass zwischen den Stegen und dem Schaltarm jeweils eine Nut zur Aufnahme der zugehörigen Nutwand der Schaltscheibe vorgesehen ist.

Die Führung des Schaltarmes beim Einfall in die Schaltkulisse kann z.B. in zwei verschiedenen Arten erfolgen:

Die vorgespannte Schaltarmspitze gleitet beim Einfallen in die Schaltkulisse zu erst auf dem Umfang der Schaltscheibe, dann entlang der Kerbenschräge hinab zum Nutgrund der offenen Nut.

Die andere Variante sieht vor, dass die vorgespannte Schaltarmspitze beim Einfallen in die Schaltkulisse zu erst auf dem Umfang der Schaltscheibe gleitet, dann entlang der Kerbenschräge hinab, wird dann aber in der Nut des Schaltarms entlang der Nutwand der Schaltkulisse geführt. Der Nutgrund der offenen Nut ist dann nicht mehr zwingend notwendig.

Gemäß einer weiteren Ausbildung der Erfindung ist die Höhe der Nutwand um mindestens die Hälfte der Breite des Steges des Schaltarmes geringer als die Breite der Schaltscheibe am Umfang der Schaltscheibe. Dadurch wird der Schaltarm beim Einfallen in die Schaltkulisse axial in dem zwischen den beiden Schaltscheiben entstehenden Schlitz geführt.

Die Erfindung wird nun anhand eines Ausführungsbeispiels näher erläutert. Es zeigen:
- Fig. 1: die Stirnansicht eines geöffneten Gehäuses mit einer Endlagenabschaltvorrichtung gemäß der Erfindung,
- Fig. 2: eine perspektivische Ansicht auf relevante Teile der Endlagenabschaltvorrichtung der Fig. 1 mit der Schaltarmspitze vor dem Einrücken in die Kerbe,
- Fig. 3: eine perspektivische Ansicht auf relevante Teile der Endlagenabschaltvorrichtung der Fig. 1 mit in die Schaltkulisse eingerückter Schaltarmspitze,
- Fig. 4: eine Explosionsansicht relevanter Teile der in der Fig. 2 bzw. Fig. 3 gezeigten Teile,
- Fig. 5: die Stirnansicht einer der in den Figuren 1-4 gezeigten Schaltscheiben,
- Fig. 6: eine Seitenansicht der Schaltscheibe nach Fig. 5,
- Fig. 7: die Seitenansicht eines in den Figuren 1-4 gezeigten Schaltarms und
- Fig. 8: eine Ansicht des Schaltarms nach Fig. 7 von unten.

Aus Fig. 1 ist zu erkennen, dass in einem rohrförmigen Gehäuse 1 auf einer Grundplatte 2 des Gehäuses 1 zentral ein hohles Antriebsritzel 3 gelagert ist. Der Hohlraum 4 des Antriebsritzels 3 dient zur Aufnahme der Abtriebswelle des nicht dargestellten Elektromotors einer Jalousie, die auch von dieser Abtriebswelle angetrieben wird. Die auf dem Umfang des Antriebsritzels 3 angeordneten Zähne greifen in Zähne ein, die auf dem Umfang von vier auf der Grundplatte 2 gelagerten Zahnrädern angeordnet sind. In Fig. 1 sind links und rechts nur die Zahnräder 5, 7 zu sehen. Hinter jedem der Zahnräder 5, 7 verbirgt sich jeweils noch ein zweites Zahnrad 6 bzw. 8, wie aus Fig. 2 hervorgeht (In den Figuren 2 und 3 ist zu Darstellungszwecken ein Teil der Zahnrads 7 fortgelassen worden). Das Differenzgetriebe, bestehend aus den Zahnräder 5, 6 ist für die eine (beispielsweise obere) Endlage der Jalousie vorgesehen, während das Differenzgetriebe, bestehend aus den Zahnräder 7, 8, für die andere (beispielsweise untere) Endlage der Jalousie vorgesehen sind. Die Zähneanzahl der Zahnräder 5, 6 bzw. 7, 8 sind leicht unterschiedlich. Beispielsweise haben die Zahnräder 5, 7 jeweils 40 Zähne und die Zahnräder 6, 8 jeweils 41 Zähne. Die Zahnräder 5, 6 und ebenso die Zahnräder 7, 8 werden daher unterschiedlich schnell angetrieben.

Jedes Zahnrad 5-8 ist über jeweils eine nicht weiter erläuterte Rutschkupplung mit einer zugeordneten Schaltscheibe 9-12 verbunden, wie aus Fig. 2 hervorgeht. So ist die Schaltscheibe 9 dem Zahnrad 5, die Schaltscheibe 10 dem Zahnrad 6, die Schaltscheibe 11 dem Zahnrad 7 und die Schaltscheibe 12 dem Zahnrad 8 zugeordnet, wobei einerseits die Schaltscheiben 9, 10 und andererseits die Schaltscheiben 11, 12 unmittelbar nebeneinander liegen.

Auf den Umfang der Schaltscheiben 9, 10 wird die Schaltarmspitze eines Schaltarms 13 mittels einer Blattfeder 14 gedrückt (Fig. 1). In gleicher Weise sind ein weiterer Schaltarm 15 und eine weitere Blattfeder 16 für die Schaltscheiben 11, 12 vorgesehen.

Die Schaltarme 13, 15 sind auf zwei auf der Grundplatte 2 feststehenden Achsen 17, 18 drehbar gelagert. Der Schaltarm 13 wirkt dabei über einen nicht näher beschriebenen Umlenkhebel auf einen Schaltstößel 19 eines Mikroschalters 20 ein, der den Strom für den Elektromotor in der einen Endlage unterbricht, während der Schaltarm 15 über einen nicht näher beschriebenen Umlenkhebel auf einen Schaltstößel 21 eines zweiten, in Fig. 1 nicht sichtbaren und unter dem Mikroschalter 20 liegenden Mikroschalters einwirkt, der den Strom für den Elektromotor in der anderen Endlage unterbricht.

Jede Schaltscheibe der Schaltscheiben 9-12 ist auf ihrem Umfang mit einer Kerbe versehen, an die sich gemäß der Erfindung eine in Umfangsrichtung verlaufende, axial vertiefte Schaltkulisse anschließt. Exemplarisch sei nur die Schaltscheibe 11 beschrieben; die anderen Schaltscheiben 9, 10, 12 sind entsprechend ausgebildet.

Die Schaltscheibe 11 der Fig. 2 ist in Fig. 5 von unten dargestellt. Diese Schaltscheibe besteht aus einer kreisförmigen Scheibe 22 in der die Schaltkulisse 25 ausgebildet ist. Diese Schaltkulisse ist als zur benachbarten Schaltscheibe 12 hin offene Nut 26 unter Schaffung einer bogenförmigen, radial nach außen liegenden Nutwand 27 ausgebildet. Dabei ist die Höhe der Nutwand 27 um mindestens die Hälfte der Breite des Stegs des Schaltarmes (das ist in Fig. 6 die Breite der Nutwand 27) geringer bemessen als die Breite des Umfangsflansches 23.

Ein Schaltarm 15 ist exemplarisch in den Figuren 7 und 8 dargestellt. Die Schaltarmspitze 28 des Schaltarms 15 ist an die Schaltkulissen 25 derart angepasst, dass sie nach ihrem Eingriff in die Kerben 24 für die Eingriffsdrehrichtung der Schaltscheiben 11, 12 in den Schaltkulissen 25 gehalten bleibt. Im Einzelnen besteht die Schaltarmspitze 28 aus zwei seitlich nach außen stehenden Stegen 29, 30 und einem in Längsrichtung des Schaltarms 15 verlaufenden Führungssteg 31. Zwischen dem Schaltarm 15 und dem Steg 29 ist eine Nut 32 ausgespart, in welche die Nutwand 27 beim Einrücken der Schaltarmspitze 28 Platz findet. Der Steg 29 gleited dabei auf dem Nutgrund der offenen Nut 26. Wie nicht dargestellt ist, erfolgt die Führung des Schaltarms in der anderen Schaltscheibe 12 in entsprechender Weise. Wie die Fig. 3 zeigt, wird der Führungssteg 31 zwischen den Nutwänden 27 der benachbarten Schaltscheiben 11, 12 geführt.

## Patentansprüche

1. Endlagenabschaltvorrichtung einer von einem Elektroantrieb angetriebenen Vorrichtung, insbesondere Jalousie mit einem Differenzgetriebe, wobei für die betreffende Endlage zwei auf ineinander laufenden Schaltscheibenachsen (33, 34 bzw 35, 36) sitzende Schaltscheiben (9, 10 bzw, 11, 12) gegeneinander verdrehbar angeordnet sind, die durch mit unterschiedlichen Zähnezahlen ausgestatteten Zahnräder (5, 6 bzw., 7, 8) unterschiedlich schnell angetrieben werden, die über Rutschkupplungen mit den Schaltscheibenachsen (33-36) verbunden sind, wobei die Schaltscheiben (9, 10 bzw., 11, 12) nebeneinander liegen und an ihrem Umfang jeweils eine Kerbe aufweisen, in die eine zum Umfang der Schaltscheibe (9, 10 bzw., 11, 12) vorgespannte Schaltarmspitze (28) eines Schaltarms eingreifen kann, der dabei über einen Umlenkhebel einen Schaltstößel eines Schalters (20) betätigt,
**dadurch gekennzeichnet,**
**dass** sich an jede Kerbe (24) eine in Umfangsrichtung verlaufende, axial vertiefte Schaltkulisse (25) anschließt und dass die Schaltarmspitze (28) an die Schaltkulissen (25) derart angepasst ist, dass sie nach ihrem Eingriff in die Kerben (24) für die Eingriffsdrehrichtung der Schaltscheiben (11, 12) in den Schaltkulissen (25) gehalten bleibt.

2. Endlagenabschaltvorrichtung nach Anspruch 1,
**dadurch gekennzeichnet,**
**dass** die Schaltkulisse (25) als zur benachbarten Schaltscheibe (12) hin offene Nut (26) unter Schaffung einer bogenförmigen, radial nach außen liegenden Nutwand (27) ausgebildet ist.

3. Endlagenabschaltvorrichtung nach Anspruch 2,
**dadurch gekennzeichnet,**
**dass** die Schaltarmspitze zwei seitlich nach außen stehende Stege (29, 30) zur Aufnahme in den Kerben (24) und Kulissen (25) der Schaltscheiben (11, 12) aufweist und dass zwischen den Stegen (29, 30) und dem Schaltarm (15) jeweils eine Nut (32) zur Aufnahme der zugehörigen Nutwand (27) vorgesehen ist.

4. Endlagenabschaltvorrichtung nach Anspruch 2 oder 3,
**dadurch gekennzeichnet,**
**dass** die Höhe der Nutwand (27) um mindestens die Hälfte der Breite des Steges des Schaltarms (15) geringer als die Breite der Schaltscheibe (11) an Umfang der Schaltscheibe (11) ist.

## Claims

1. End position switching device of a device driven by an electric drive, in particular a blind having a differential transmission, two switching discs (9, 10 or 11, 12), which sit on switching disc axles (33, 34 or 35, 36) which run one within the other, being disposed rotatably against each other for the relevant end position, said switching discs being driven at different speeds by means of toothed wheels (5, 6 or 7, 8) which are equipped with different numbers of teeth and are connected to the switching disc axles (33 - 36) via sliding couplings, the switching discs (9, 10 or 11, 12) being situated adjacent to each other and having a notch respectively on their circumference, in which notch a switch arm tip (28), which is pre-tensioned towards the circumference of the switching disc (9, 10 or 11, 12), of a switch arm can engage, said arm thereby actuating a switch tappet of a switch (20) via a reversing lever,
**characterised in that**
a switch connecting member (25), which extends in the circumferential direction and is axially recessed, abuts on each notch (24) and **in that** the switch arm tip (28) is adapted to the switch connecting members (25) such that, after its engagement in the notches (24) for the engagement direction of rotation of the switching discs (11, 12), it remains retained in the switch connecting members (25).

2. End position switching device according to claim 1,
**characterised in that**
the switch connecting member (25) is configured as a groove (26) which is open towards the adjacent switching disc (12) whilst producing an arcuate, radially outwardly situated groove wall (27).

3. End position switching device according to claim 2,
**characterised in that**
the switch arm tip has two laterally outwardly protruding webs (29, 30) for accommodating in the notches (24) and connecting members (25) of the switching discs (11, 12), and **in that**, between the webs (29, 30) and the switch arm (15), a groove (32) is provided respectively for accommodating the associated groove wall (27).

4. End position switching device according to claim 2 or 3,
**characterised in that**
the height of the groove wall (27) on the circumference of the switching disc (11) is less than the width of the switching disc (11) by at least half of the width of the web of the switch arm (15).

## Revendications

1. Dispositif de déconnexion de fin de course d'un dispositif entraîné par un entraînement électrique, en particulier un rideau déroulant, comprenant une transmission différentielle, dans lequel :
- pour la position de fin de course concernée, deux disques de commutation (9, 10 ou 11, 12), disposés sur deux axes (33, 34 ou 35, 36) de disques de commutation tournant l'un dans l'autre, sont agencés avec faculté de rotation l'un à l'encontre de l'autre et peuvent être entraînés à une rapidité différente via des roues dentées (5, 6 ou 7, 8) équipées de différents nombres de dents et qui sont reliées aux axes (33-36) de disques de commutation ; et
- les disques de commutation (9, 10 ou 11, 12) sont disposés l'un à côté de l'autre et présentent respectivement sur leur circonférence une encoche dans laquelle peut s'engager une pointe (28) d'un bras de commutation, ladite pointe étant précontrainte envers la circonférence du disque de commutation (9, 10 ou 11, 12) et ledit bras actionnant alors un coulisseau de commutation d'un commutateur (20) via un levier de renvoi,
**caractérisé en ce que** :
- une coulisse de commutation (25) s'étendant en direction circonférentielle et renfoncée axialement vient se joindre à chaque encoche (24) ; et
- la pointe (28) de bras de commutation est adaptée aux coulisses de commutation (25) de manière à rester maintenue dans les coulisses de commutation (25) après son engagement dans les encoches (24) pour le sens de rotation d'engagement des disques de commutation (11, 12).

2. Dispositif de déconnexion de fin de course selon la revendication 1, **caractérisé en ce que** la coulisse de commutation (25) est réalisée comme gorge (26) ouverte vers le disque de commutation adjacent (12) en créant une paroi de gorge (27) en forme d'arc et disposée radialement vers l'extérieur.

3. Dispositif de déconnexion de fin de course selon la revendication 2, **caractérisé en ce que** la pointe de bras de commutation présente deux montants (29, 30) disposés latéralement à la verticale vers l'extérieur pour recevoir les disques de commutation (11, 12) dans les encoches (24) et les coulisses (25) et **en ce qu'**une gorge (32) est prévue respectivement entre les montants (29, 30) et le bras de commutation (15) pour recevoir la paroi de gorge associée (27).

4. Dispositif de déconnexion de fin de course selon la revendication 2 ou 3, **caractérisé en ce que** la hauteur de la paroi de gorge (27) est inférieure à la largeur du disque de commutation (11) sur la circonférence du disque de commutation (11), et cela d'au moins de la moitié de la largeur du montant du bras de commutation (15).
